# EUROPÄISCHE PATENTSCHRIFT

(11) **EP 0 814 312 B1**
(45) Veröffentlichungstag und Bekanntmachung des Hinweises auf die Patenterteilung: **14.01.2004**
(21) Anmeldenummer: 97108997.4
(22) Anmeldetag: 04.06.1997
(51) Int. Cl.: F28D 7/02, F28D 7/08, F28D 7/10

(54) **Verfahren zur Herstellung eines gewendelten Koaxialrohrs für einen Wärmetauscher und Wärmetauscher, der ein gewendeltes Koaxialrohr aufweist**
Process for the manufacture of coaxial coiled tubes and heat exchanger with coaxial coiled tubes
Dispositif pour la fabrication de tubes concentriques enroulés et échangeur de chaleur à tubes concentriques enroulés

(30) Priorität: 17.06.1996 DE 19624030
(43) Veröffentlichungstag der Anmeldung: 29.12.1997
(73) Patentinhaber: KME Schmöle GmbH, 58720 Fröndenberg (DE)
(72) Erfinder: Schmidt, Martin, Dipl.-Phys., 58730 Fröndenberg (DE); Mayr, Karl-Heinz, 58710 Menden (DE)

(56) Entgegenhaltungen:
- WO-A-87/02125
- CH-A- 173 859
- GB-A- 138 870
- GB-A- 2 295 666
- US-A- 5 522 453

## Beschreibung

Die Erfindung betrifft einen Wärmetauscher, der in einem Behälter ein gewendeltes Koaxialrohr aufweist.

Es ist ein Wärmetauscher, insbesondere zur Brauchwasserbereitung, bekannt, der in einem Behälter ein gewendeltes, aus einem Innenrohr und einem Außenrohr bestehendes Koaxialrohr aufweist. Das Koaxialrohr ist zylindrisch gewickelt, so daß alle Windungen denselben Radius besitzen. Von den im Wärmeaustausch befindlichen Fluiden wird ein Fluid durch das Innenrohr und das andere Fluid durch den Spalt zwischen dem Innenrohr und dem Außenrohr geführt.

Zwecks Erzielung eines befriedigenden Wärmeaustausches zwischen den beiden Fluiden und unter Einhaltung praxisgerechter Abmessungen hat das Koaxialrohr bei einer Leistung des Wärmetauschers von etwa 24 kW insgesamt eine Länge von 13 m. Das heißt, der Radius der Windungen des Koaxialrohrs kann verhältnismäßig klein gehalten werden, wobei dies dann aber zu Lasten einer größeren Länge der Wendel und damit auch letztlich des Behälters geht.

Nun steht aber in einigen Fällen der Praxis für diese axiale Länge der Wendel auch nicht annähernd der Raum zur Verfügung. Hingegen könnte eine Vergrößerung der Radien der Windungen in Kauf genommen werden.

Die CH-PS 173 859 offenbart einen Wärmetauscher mit in einem Gefäß angeordneten gewendelten Rohrsträngen, die dadurch hergestellt werden können, daß ein Rohrstrang entlang eines Kegelmantels schraubenlinienförmig aufgewickelt und anschließend in flache Spiralen zusammengedrückt wird. Ein Medium wird zwischen den äußeren Oberflächen der Rohrstränge und der inneren Oberfläche des Gefäßes geführt, während das andere Medium in den Rohrsträngen verläuft.

Eine ähnliche Bauart zeigt auch die GB-PS 138,870.

Aus der GB 2 295 666 A ist eine Duschanordnung bekannt, bei welcher zum Vorwärmen des Frischwassers die zum Duschkopf führende Leitung teilweise in ein spiralförmig unterhalb der Duschtasse angeordnetes Rohr eingebettet ist, welches mit dem aus der Duschtasse abfließenden warmen Abwasser beaufschlagt wird. Die Frischwasserleitung ist durch Abstandshalter zu dem Abwasserrohr distanziert. Ein Behälter, der diese Rohranordnung aufnimmt, ist nicht vorgesehen. Die Abstandshalter sind separat ausgestaltete "Spider", die sich unter Umständen lösen können und sich in diesem Fall durch die Strömung innerhalb der Koaxialrohrs verlagern, bis sie auf den nächsten "Spider" treffen. In diesem Fall findet eine unerwünschte und in der Regel nicht zu vernachlässigende Verengung des Strömungsquerschnitts statt, wodurch der Wirkungsgrad des Wärmetauschers nachteilig beeinflußt wird. Da die "Spider" separate Bauteile sind, ist die Befestigung auf dem Innenrohr im Abstand zueinander relativ aufwendig.

Hiervon ausgehend stellt sich dem Fachmann die objektive technische Aufgabe, einen Wärmetauscher bereit zu stellen, dessen ursprünglich langgestrecktes Koaxialrohr bei der Umformung zu einer Spirale über seine gesamte Länge einen gleichmäßigen Abstand zwischen seinem Innenrohr und seinem Außenrohr aufweist und unter Einsatz von Abstandshaltern fertigungstechnisch günstig herstellbar ist.

Diese Aufgabe wird mit den im Patentanspruch 1 angegebenen Merkmalen gelöst.

Zur Herstellung eines solchen Wärmetauschers wird das Koaxialrohr zwischen zwei dem Fluidanschluß dienenden endseitigen tangentialen Längenabschnitten zunächst in einer speziellen Weise schraubenlinienförmig gewickelt. Beginnend mit einem tangentialen Längenabschnitt folgt zunächst eine Windung mit der jeweils größten radialen Erstreckung. Hieran anschließend verringert sich die radiale Erstreckung der Windungen von Windung zu Windung um einen solchen Betrag, daß. die äußere radiale Erstreckung der nächstfolgenden Windung jeweils kleiner als die innere radiale Erstreckung der voraufgehenden Windung ist. Wieviel Windungen von der hinsichtlich der radialen Erstreckung größten Windung bis zu der diesbezüglich kleinsten Windung schraubenlinienförmig gewickelt werden, hängt von dem zur Verfügung stehenden Einbauraum im Behälter umfangsseitig des gewendelten Koaxialrohrs ab. Durch die stetige Verringerung der radialen Erstreckung der Windungen erhält somit das Koaxialrohr eine konische Außenkontur.

Ist die Windung mit der kleinsten radialen Erstreckung gewickelt, wird nochmals eine Windung mit dieser Erstreckung gewickelt, von der aus dann beim weiteren Wickeln die radiale Erstreckung jeder folgenden Windung um einen solchen Betrag ansteigt, daß die äußere radiale Erstreckung der gewickelten Windung kleiner ist als die innere radiale Erstreckung der folgenden Windung. Nach dem Wickeln der letzten Windung mit der größten radialen Erstreckung, welche dann ebenfalls in einen tangentialen Längenabschnitt ausläuft, hat das derart spiralförmig gewendelte Koaxialrohr in dieser Verformungsstufe eine doppelt konische, mittig eingeschnürte diaboloförmige Außenkontur.

Nunmehr werden alle Windungen axial zusammengeschoben, wobei jeweils die hinsichtlich der radialen Erstreckung kleineren Windungen der beiden konischen Längenabschnitte in die benachbarte, in der radialen Erstreckung größere Windung eintauchen, so daß letztlich alle Windungen der beiden vorab noch konischen Längenabschnitte in einer Ebene ineinander liegen und somit in dieser Endstufe zwei spiralförmige Wickellagen bilden. Die endseitigen tangentialen Längenabschnitte sind hierbei bevorzugt parallel zueinander ausgerichtet.

Ein derart spiralförmig gewendeltes Koaxialrohr hat eine extrem geringe axiale Länge. Es hat den Vorteil, daß es bei einer Leistung von z.B. 24 kW im Vergleich zu einer herkömmlich gewendelten zylindrischen Konfiguration mit einer Rohrlänge von etwa 13 m jetzt nur noch eine Rohrlänge von etwa 6 m benötigt. Die Materialeinsparung ist somit erheblich.

Ein Koaxialrohr kann aber auch dadurch hergestellt werden, daß ausgehend von einem sich tangential erstreckenden Längenabschnitt zunächst unter Verringerung der radialen Erstreckung von Windung zu Windung, dann unter Vergrößerung der radialen Erstreckung von Windung zu Windung, anschließend unter Verringerung der radialen Erstreckung von Windung zu Windung und letztlich unter Vergrößerung der radialen Erstreckung von Windung zu Windung auslaufend in einen tangentialen Längenabschnitt mit einer vierfach konischen doppelt eingeschnürten Außenkontur schraubenlinienförmig gewickelt wird. Anschließend werden die spiralförmigen Windungen unter paralleler Ausrichtung der endseitigen tangentialen Längenabschnitte vierlagig axial zusammengeschoben.

Ein solches Koaxialrohr hat dann zwar die doppelte Länge mit einer vergleichsweise größeren Leistung, aber nur eine geringe axiale Ausdehnung über nunmehr vier Lagen.

Es versteht sich, daß bei Bedarf auch Koaxialrohre spiralförmig gewendelt werden können, die mehr als vier Lagen aufweisen.

Damit eine definierte Fluidströmung im Innenrohr und im Spalt zwischen dem Innenrohr und dem Außenrohr gewährleistet werden kann, sind das Innenrohr und das Außenrohr durch Abstandshalter zueinander distanziert. Die Abstandshalter sind hierbei einstückige Bestandteile des Innenrohrs und/oder des Außenrohrs. Sie sind bevorzugt stegartig ausgebildet. Auch erstrecken sie sich parallel zur Längsachse des Koaxialrohrs. Die Abstandshalter haben eine Länge, die etwa dem Abstand von zwei in Längsrichtung des Koaxialrohrs aufeinander folgenden Abstandshaltern entspricht.

Außerdem sind die Abstandshalter in Umfangsrichtung des Spalts zwischen dem Innenrohr und dem Außenrohr zueinander versetzt angeordnet. Bevorzugt sind mindestens drei gleichmäßig auf dem Umfang zueinander versetzt angeordnete Abstandshalter vorgesehen. Hierbei handelt es sich zweckmäßig um kurze Abstandshalter, welche es ermöglichen, daß das im Spalt zwischen dem Innenrohr und dem Außenrohr geführte Fluid sich permanent über den Querschnitt des Spalts austauschen kann und nicht linear durch das Koaxialrohr strömt. Der Wärmeaustausch wird hierdurch verbessert.

Zur weiteren Verbesserung des Wärmeaustauschs ist das Innenrohr auf seiner inneren Oberfläche profiliert. Hierbei handelt es sich bevorzugt um Nuten, die sich im Winkel zur Längsachse des Koaxialrohrs erstrecken. Bei sich kreuzenden Nuten können die dann gebildeten Rippen unterschiedliche Höhen aufweisen.

Hat das spiralförmig gewendelte Koaxialrohr zwei Lagen, so sind gemäß Patentanspruch 2 die in der radialen Erstreckung kleinsten Windungen der beiden Lagen miteinander verbunden.

Ausweislich Patentanspruch 3 sind bei einem vierlagig gewendelten Koaxialrohr einerseits die in der radialen Erstreckung kleinsten Windungen der beiden Außenlagen mit den in der radialen Erstreckung kleinsten Windungen der jeweils benachbarten Innenlagen und andererseits die in der radialen Erstreckung größten Windungen der beiden Innenlagen miteinander verbunden.

In Abhängigkeit von dem Einsatzgebiet kann nach Patentanspruch 4 sowohl das Innenrohr als auch das Außenrohr aus einem metallischen Werkstoff bestehen.

Vorteilhaft handelt es sich hierbei nach Patentanspruch 5 um ein Nichteisenmetall, wobei gemäß Patentanspruch 6 bevorzugt Kupfer oder eine Kupferlegierung zur Anwendung gelangt.

Eine weitere für die Praxis interessante Ausführungsform ist in den Merkmalen des Patentanspruchs 7 gekennzeichnet. Danach ist das Innenrohr aus Kupfer oder einer Kupferlegierung gebildet, während das Außenrohr aus einem thermoplastischen Kunststoff, insbesondere aus einem PE-vernetzten Kunststoff besteht.

Die Erfindung ist nachfolgend anhand von in den Zeichnungen dargestellten Ausführungsbeispielen näher erläutert. Es zeigen:
- Figur 1: in der Stirnansicht ein spiralförmig gewendeltes Koaxialrohr für einen Wärmetauscher;
- Figur 2: das Koaxialrohr der Figur 1 in der Seitenansicht gemäß dem Pfeil PF in einer verformten Zwischenstufe;
- Figur 3: das Koaxialrohr der Figur 1 in der Seitenansicht gemäß dem Pfeil PF in der verformten Endstufe;
- Figur 4: das Koaxialrohr der Figur 1 in der Zuordnung zu einem Behälter;
- Figur 5: in der Seitenansicht die Zwischenstufe eines spiralförmig gewendelten Koaxialrohrs gemäß einer zweiten Ausführungsform;
- Figur 6: eine Stirnansicht auf das Koaxialrohr der Figur 5 gemäß dem Pfeil PF1;
- Figur 7: eine Seitenansicht auf das fertig umgeformte Koaxialrohr der Figur 6 gemäß dem Pfeil PF2;
- Figur 8: in vergrößerter Darstellung einen Querschnitt durch das Koaxialrohr der Figur 1 entlang der Linie VIII-VIII und
- Figur 9: einen Längsschnitt durch die Darstellung der Figur 8 entlang der Linie IX-IX.

In den Figuren 1 bis 4, 8 und 9 ist mit 1 ein Koaxialrohr zur Integration in den Behälter 2 (Figuren 3 und 4) eines ansonsten nicht näher veranschaulichten Wärmetauschers bezeichnet.

Das Koaxialrohr 1 besteht, wie insbesondere die Figuren 8 und 9 zu erkennen geben, aus einem kreisrunden Innenrohr 3 aus einer Kupferlegierung sowie einem ebenfalls aus einer Kupferlegierung bestehenden kreisrunden Außenrohr 4. Zwischen dem Innenrohr 3 und dem Außenrohr 4 ist ein kreisringförmiger Spalt 5 für ein Fluid ausgebildet, das mit einem im Innenrohr 3 geführten Fluid in Wärme austauschendem Kontakt steht.

Die Distanz zwischen dem Innenrohr 3 und dem Außenrohr 4 wird durch stegartige Abstandshalter 6 erzeugt, die in Umfangsrichtung des Spalts 5 um 120° gleichmäßig zueinander versetzt und auch in Längsrichtung des Spalts 5 zueinander versetzt sind. Die Länge L der Abstandshalter 6 entspricht etwa dem Abstand A von zwei in Längsrichtung des Spalts 5 aufeinander folgenden, zueinander versetzt angeordneten Abstandshaltern 6.

Das fertig spiralförmig gewendelte zweilagige Koaxialrohr 1 der Figuren 1, 3 und 4 wird dadurch erzeugt, daß das Koaxialrohr 1, ausgehend von einem sich tangential erstreckenden Längenabschnitt 7 zunächst unter Verringerung der radialen Erstreckung E, E1, E2, E3, E4 von Windung 8, 9, 10, 11, 12 zu Windung 9, 10, 11, 12, 13 und dann wieder unter Vergrößerung der radialen Erstreckung E5, E6 E7, E8, E9 von Windung 13, 14, 15, 16 zu Windung 14, 15 16, 17 (Figur 2), auslaufend in einen tangentialen Längenabschnitt 18, mit einer doppelt konischen, mittig eingeschnürten Außenkontur schraubenlinienförmig gewickelt wird. Hierbei ist die äußere radiale Erstreckung E1 der beim Wickelvorgang auf die in der radialen Erstreckung E größte Windung 8 folgenden Windung 9 kleiner als die radiale Erstreckung E der größten Windung 8 bemessen. Die nachfolgenden Windungen 9-12 des konischen Längenabschnitts 19 der verformten Zwischenstufe 21 des Koaxialrohrs 1 sind dann entsprechend abgestuft gestaltet.

Auf die in der radialen Erstreckung E4 kleinste Windung 12 des konischen Längenabschnitts 19 folgt die in der radialen Erstreckung E5 kleinste Windung 13 des benachbarten konischen Längenabschnitts 20. Diese ist hinsichtlich ihrer radialen Erstreckung E5- wie dann auch die folgenden Windungen 14-16 - von der äußeren radialen Erstreckung E5-E8 her jeweils kleiner als die innere radiale Erstreckung der beim Wickelvorgang nachfolgenden Windung 14-17 bemessen. Die in der radialen Erstreckung E9 größte Windung 17 des konischen Längenabschnitts 20 läuft dann in den geradlinigen tangentialen Längenabschnitt 18 aus.

Die tangentialen Längenabschnitte 7, 18 dienen zum Fluidanschluß. Sie erstrecken sich sowohl in der Ebene gemäß Figur 1 als auch in der Ebene gemäß Figur 3 parallel zueinander.

Nach dem spiralförmigen Wendeln des Koaxialrohrs zu der Zwischenstufe 21 gemäß Figur 2 werden dann mit einer axialen Kraft F die Windungen 8-17 des Koaxialrohrs 1 zusammengedrückt, bis sich die beiden Lagen 22, 23 der Endstufe 24 des Koaxialrohrs 1 gemäß Figur 3 ergeben. Das derart umgeformte Koaxialrohr 1 kann dann in den Behälter 2 gemäß Figur 4 integriert werden. In der Figur 3 ist der Behälter in strichpunktierter Linienführung angedeutet.

Die aus den Figuren 5 bis 7 erkennbare Ausführungsform eines Koaxialrohrs 25 beruht hinsichtlich der Herstellung auf demselben Prinzip, wie es voraufgehend anhand der Figuren 1 bis 4, 8 und 9 geschildert worden ist.

Dieses Koaxialrohr 25 wird dadurch hergestellt, daß es, ausgehend von einem sich tangential erstreckenden Längenabschnitt 41, zunächst unter Verringerung der radialen Erstreckung E, E1, E2, E3 von Windung 8, 9, 10, 11 zu Windung 9, 10, 11, 12 dann unter Vergrößerung der radialen Erstreckung E5-E9 von Windung 13, 14, 15, 16 zu Windung 14, 15, 16, 17 anschließend unter Verringerung der radialen Erstreckung E10-E14 von Windung 26, 27, 28, 29 zu Windung 27, 28, 29, 30 und letztlich unter Vergrößerung der radialen Erstreckung E15-E19 von Windung 31, 32, 33, 34 zu Windung 32, 33, 34, 35, auslaufend in einen tangentialen Längenabschnitt 36, mit einer vierfach konischen, doppel eingeschnürten Außenkontur schraubenlinienförmig gewickelt wird (Figur 5).

Dann werden auch die Windungen 8-17 sowie 26-35 -dieses spiralförmig gewickelten Koaxialrohrs 25 unter Aufbringung einer axialen Kraft F zusammengeschoben, bis die Vierlagigkeit gemäß Figur 7 erreicht ist. Bei diesem vierlagigen Koaxialrohr 25 sind einerseits die in der radialen Erstreckung E4, E5 kleinsten Windungen 12, 31 der beiden Außenlagen 37, 38 mit den in der radialen Erstreckung E5, E14 kleinsten Windungen 13, 30 der jeweils benachbarten Innenlagen 39, 40 und andererseits die in der radialen Erstreckung E9, E10 größten Windungen 17, 26 der Innenlage 39, 40 miteinander verbunden.

### Bezugszeichenaufstellung

- 1: Koaxialrohr
- 2: Behälter
- 3: Innenrohr
- 4: Außenrohr
- 5: Spalt
- 6: Abstandshalter
- 7: tangentialer Längenabschnitt v. 1
- 8: Windung
- 9: Windung
- 10: Windung
- 11: Windung
- 12: Windung
- 13: Windung
- 14: Windung
- 15: Windung
- 16: Windung
- 17: Windung
- 18: tangentialer Längenabschnitt v. 1
- 19: konischer Längenabschnitt v. 21
- 20: konischer Längenabschnitt v. 21
- 21: Zwischenstufe
- 22: Lage v. 24
- 23: Lage v. 24
- 24: Endstufe v. 1
- 25: Koaxialrohr
- 26: Windung
- 27: Windung
- 28: Windung
- 29: Windung
- 30: Windung
- 31: Windung
- 32: Windung
- 33: Windung
- 34: Windung
- 35: Windung
- 36: tangentialer Längenabschnitt v. 25
- 37: Außenlage v. 25
- 38: Außenlage v. 25
- 39: Innenlage v. 25
- 40: Innenlage v. 25
- 41: tangentialer Längenabschnitt v. 25

- A: axialer Abstand v. 6
- E: radiale Erstreckung v. 8
- E1: radiale Erstreckung v. 9
- E2: radiale Erstreckung v. 10
- E3: radiale Erstreckung v. 11
- E4: radiale Erstreckung v. 12
- E5: radiale Erstreckung v. 13
- E6: radiale Erstreckung v. 14
- E7: radiale Erstreckung v. 15
- E8: radiale Erstreckung v. 16
- E9: radiale Erstreckung v. 17
- E10: radiale Erstreckung v. 26
- E11: radiale Erstreckung v. 27
- E12: radiale Erstreckung v. 28
- E13: radiale Erstreckung v. 29
- E14: radiale Erstreckung v. 30
- E15: radiale Erstreckung v. 31
- E16: radiale Erstreckung v. 32
- E17: radiale Erstreckung v. 33
- E18: radiale Erstreckung v. 34
- E19: radiale Erstreckung v. 35
- F: axiale Kraft
- L: Länge v. 6

## Patentansprüche

1. Wärmetauscher, der in einem Behälter (2) ein mindestens zweilagig gewendeltes Koaxialrohr (1, 25) aufweist, dessen parallel nebeneinander angeordnete Lagen (22, 23; 37-40) unter Ausbildung mehrerer Windungen (8-17; 26-35) spiralförmig gewickelt sind, wobei die in der radialen Erstreckung (E, E9, E10) größten Windungen (8, 17, 35) der Außenlagen (22, 23; 37, 38) in sich tangential erstreckende Längenabschnitte (7, 18; 41, 36) auslaufen, und ein Innenrohr (3) mit einem zu dem im Spalt (5) zwischen dem Innenrohr (3) und dem Außenrohr (4) geführten Fluid im Wärmeaustausch befindlichen Fluid beaufschlagbar ist, wobei das auf seiner inneren Oberfläche profilierte Innenrohr (3) durch sich parallel zur Längsachse des Koaxialrohrs (1, 25) erstreckende, stegartig ausgebildete, sowohl in Umfangsrichtung des Spalts (5) zwischen dem Innenrohr (3) und dem Außenrohr (4) als auch in Längsrichtung des Koaxialrohrs (1, 25) zueinander versetzt angeordnete Abstandshalter (6) zum Außenrohr 4 distanziert ist, wobei die Länge (L) der Abstandshalter (6) etwa dem Abstand (A) von zwei in Längsrichtung des Koaxialrohrs (1, 25) aufeinander folgenden Abstandshaltern (6) entspricht und wobei die Abstandshalter (6) einstückige Bestandteile des Innenrohrs (3) und/oder des Außenrohrs (4) sind.

2. Wärmetauscher nach Patentanspruch 1 mit einem zweilagigen Koaxialrohr (1), bei welchem die in der radialen Erstreckung (E4, E5) kleinsten Windungen (12, 13) der beiden Lagen (22, 23) miteinander verbunden sind.

3. Wärmetauscher nach Patentanspruch 1 mit einem vierlagigen Koaxialrohr (25), bei welchem einerseits die in der radialen Erstreckung (E4, E15) kleinsten Windungen (12, 31) der beiden Außenlagen (37, 38) mit den in der radialen Erstreckung (E5, E14) kleinsten Windungen (13, 30) der jeweils benachbarten Innenlage (39, 40) und andererseits die in der radialen Erstreckung (E9, E10) größten Windungen (17, 26) der Innenlagen (39, 40) miteinander verbunden sind.

4. Wärmetauscher nach einem der Patentansprüche 1 bis 3, bei welchem sowohl das Innenrohr (3) als auch das Außenrohr (4) aus metallischen Werkstoffen bestehen.

5. Wärmetauscher nach einem der Patentansprüche 1 bis 4, bei welchem sowohl das Innenrohr (3) als auch das Außenrohr (4) aus Nichteisenmetallen bestehen.

6. Wärmetauscher nach einem der Patentansprüche 1 bis 5, bei welchem sowohl das Innenrohr (3) als auch das Außenrohr (4) aus Kupfer oder einer Kupferlegierung bestehen.

7. Wärmetauscher nach einem der Patentansprüche 1 bis 3, bei welchem das Innenrohr (3) aus Kupfer oder einer Kupferlegierung gebildet ist und das Außenrohr (4) aus einem thermoplastischen Kunststoff besteht.

## Claims

1. Heat exchanger which in a container (2) exhibits a coaxial pipe (1, 25) which is coiled in at least two layers and the layers (22, 23; 37-40) of which arranged parallel to one another are wound helically forming a plurality of turns (8-17; 26-35), in which the largest turns (8, 17, 35) in the radial extension (E, E9, E10) of the external layers (22, 23; 37, 38) terminate in length portions (7, 18; 41, 36) extending tangentially, and an inner pipe (3) can be made to carry a fluid in heat exchange with the fluid conveyed in the gap (5) between the inner pipe (3) and the outer pipe (4), in which the inner pipe (3) profiled on its inner surface is held a distance from the outer pipe (4) by web-like spacers (6) which extend parallel to the longitudinal axis of the coaxial pipe (1, 25) and are arranged offset in relation to one another both in the circumferential direction of the gap (5) between the inner pipe (3) and the outer pipe (4) and in the longitudinal direction of the coaxial pipe (1, 25), in which the length (L) of the spacers (6) roughly corresponds to the spacing (A) of two successive spacers (6) in the longitudinal direction of the coaxial pipe (1, 25) and in which the spacers (6) are one-piece components of the inner pipe (3) and/or the outer pipe (4) .

2. Heat exchanger according to patent claim 1 with a two-layer coaxial pipe (1), in which the smallest turns (12, 13) in the radial extension (E4, E5) of the two layers (22, 23) are connected to one another.

3. Heat exchanger according to patent claim 1 with a four-layer coaxial pipe (25), in which on the one hand the smallest turns (12, 31) in the radial extension (E4, E15) of the two outer layers (37, 38) are connected to the smallest turns (13, 30) in the radial extension (E5, E14) of the neighbouring inner layer (39, 40) and on the other hand the largest turns (17, 26) in the radial extension (E9, E10) of the inner layers (39, 40) are connected to one another.

4. Heat exchanger according to one of patent claims 1 to 3, in which both the inner pipe (3) and the outer pipe (4) are made of metallic materials.

5. Heat exchanger according to one of patent claims 1 to 4, in which both the inner pipe (3) and the outer pipe (4) are made of non-ferrous metals.

6. Heat exchanger according to one of patent claims 1 to 5, in which both the inner pipe (3) and the outer pipe (4) are made of copper or a copper alloy.

7. Heat exchanger according to one of patent claims 1 to 3, in which the inner pipe (3) is formed of copper or a copper alloy and the outer pipe (4) is made of a thermoplastic plastic.

## Revendications

1. Echangeur thermique présentant dans un réservoir (2) un tube coaxial (1, 25) à enroulement spiroïdal sur deux couches au moins, les couches (22, 23; 37 à 40) disposées parallèlement l'une à côté de l'autre étant soumises à un enroulement spiroïdal pour constituer plusieurs spires (8 à 17, 26 à 35), les spires (8, 17, 35) offrant le déploiement radial le plus important (E, E9, E10) sur les couches externes (22, 23; 37, 38) se terminant par des segment linéaires à déploiement tangentiel (7, 18; 41, 36), et un tube interne (3) avec un fluide en échange thermique, acheminé dans la fente (5) située entre le tube interne (3) et le tube externe (4), le tube interne (3) avec une face interne profilée étant maintenu à distance du tube externe 4 par des pièces d'écartement en forme d'entretoise, disposées en décalage les unes par rapport aux autres, parallèlement à l'axe longitudinal du tube coaxial (1, 25) et orientées vers la périphérie de la fente (5) entre le tube interne (3) et le tube externe (4) que dans le sens longitudinal du tube coaxial (1, 25), sachant que la longueur (L) des pièces d'écartement (6) correspond approximativement à l'espace (A) séparant deux pièces d'écartement (6) successives dans le sens de la longueur du tube coaxial (1, 25), et que les pièces d'écartement (6) sont d'un seul tenant avec le tube interne (3) et/ou le tube externe (4).

2. Echangeur thermique selon la revendication 1, comportant un tube coaxial (1) en deux couches, sur lequel les spires (12, 13) offrant le déploiement radial le plus réduit (E4, E5) sur les deux couches (22, 23) sont assemblées ensemble.

3. Echangeur thermique selon la revendication 1, comportant un tube coaxial (25) en quatre couches, sur lequel les spires (12, 31) offrant le déploiement radial le plus réduit (E4, E15) sur les deux couches externes (37, 38) sont assemblées aux spires (13, 30) offrant le déploiement radial (E5, E14) le plus réduit sur la couche interne (39, 40) voisine d'une part, les spires (17, 26) offrant le déploiement radial (E9, E10) le plus important sur les couches internes (39, 40) étant assemblées ensemble d'autre part.

4. Echangeur thermique selon l'une des revendications 1 à 3, sur lequel le tube interne (3) et le tube externe (4) sont élaborés dans des matières métalliques.

5. Echangeur thermique selon l'une des revendications 1 à 4, sur lequel le tube interne (3) et le tube externe (4) sont élaborés dans des métaux non ferreux.

6. Echangeur thermique selon l'une des revendications 1 à 5, sur lequel le tube interne (3) et le tube externe (4) sont élaborés dans du cuivre ou dans un alliage de cuivre.

7. Echangeur thermique selon l'une des revendications 1 à 3, sur lequel le tube interne (3) est élaboré dans du cuivre ou dans un alliage de cuivre, le tube extérieur (4) étant élaboré dans une matière plastique thermodurcissable.
